# EUROPÄISCHE PATENTSCHRIFT

(11) **EP 1 179 121 B1**
(45) Veröffentlichungstag und Bekanntmachung des Hinweises auf die Patenterteilung: **02.04.2003**
(21) Anmeldenummer: 00943573.6
(22) Anmeldetag: 12.05.2000
(51) Int. Cl.: F01L 9/04

(54) **ELEKTROMAGNETISCHER MEHRFACHSTELLANTRIEB**
ELECTROMAGNETIC MULTIPLE ACTUATOR
MECANISME DE COMMANDE MULTIPLE ELECTROMAGNETIQUE

(30) Priorität: 14.05.1999 DE 19922427
(43) Veröffentlichungstag der Anmeldung: 13.02.2002
(73) Patentinhaber: SIEMENS AKTIENGESELLSCHAFT, 80333 München (DE); Bayerische Motorenwerke AG, 80788 München (DE)
(72) Erfinder: BAUER, Erwin, D-84137 Vilsbiburg (DE); HÖRL-LIEGL, Albert, D-85570 Ottenhofen (DE); LÖBBERING, Ferdinand, D-93087 Alteglofsheim (DE); LOIDL, Stefan, D-82275 Emmering (DE)
(86) Internationale Anmeldenummer: DE0001500
(87) Internationale Veröffentlichungsnummer: WO00070196

(56) Entgegenhaltungen:
- EP-A- 0 821 140
- DE-A- 19 506 566
- DE-A- 19 706 106
- DE-A- 19 714 496
- US-A- 4 533 890
- US-A- 4 884 900
- US-A- 5 720 468
- US-A- 5 769 043
- PATENT ABSTRACTS OF JAPAN vol. 015, no. 441 (M-1177), 11. November 1991 (1991-11-11) & JP 03 185207 A (ISUZU CERAMICS KENKYUSHO:KK), 13. August 1991 (1991-08-13)

## Beschreibung

Die Erfindung betrifft einen elektromagnetischen Mehrfachstellantrieb, insbesondere für zwei Gaswechselventile einer Brennkraftmaschine.

Stellantriebe für Gaswechselventile von Brennkraftmaschinen sind bekannt. Im Gegensatz zu nockenwellenbetätigten Ventilen werden elektromagnetisch angetriebene Ventile zum Öffnen und Schließen in Abhängigkeit von der Drehlage der Kurbelwelle angesteuert. Dabei muß der Stellantrieb in der Lage sein, hohe Kräfte aufzubringen, insbesondere beim Öffnen eines Auslaßventils, und die jeweilige Endstellung des Gaswechselventils beim Öffnen und Schließen muß mit Sicherheit erreicht werden.

Ein elektromagnetischer Stellantrieb ist beispielsweise aus der DE 197 35 375 C2 bekannt. Er weist einen Anker auf, der von zwei Federn in einer Mittelstellung zwischen zwei Elektromagneten gehalten wird. Durch Bestromung eines der Elektromagneten kann der Anker in die jeweilige, dem Elektromagneten zugeordnete Endstellung angezogen und dort gehalten werden. Um den Stellantrieb und damit das davon angetriebene Gaswechselventil von einer Endstellung in die andere zu überführen, wird die Bestromung der haltenden Spule beendet und die andere Spule bestromt, wodurch der Anker unter der Kraft der Federn sowie des eingeschalteten Elektromagneten in die andere Endstellung bewegt wird.

Zur Steuerung der Stellantriebsbewegung, beispielsweise zur Steuerung der Ventilbewegung bei einer Brennkraftmaschine muß die Hubbewegung des Stellantriebes ständig gemessen werden. Bei einer Brennkraftmaschine beträgt der Ventilhub eines Gaswechselventils üblicherweise 8 mm.

Dieser Hub muß auf etwa 1/100 mm genau gemessen werden, um eine effektive Ventilsteuerung zu ermöglichen.

Dazu ist es bekannt, die Induktivität der Wicklung eines Elektromagneten zu messen (EP 0 500 389) oder einen Wirbelstromsensor oder einen optischen Lagegeber (EP 0 493 634) zu verwenden, um die Stellung des Ankers zu erkennen.

Der elektromagnetische Antrieb des Stellantriebes muß erhebliche Kräfte aufbringen, weshalb zum einen die Fläche des Ankers und der Elektromagneten möglichst groß gewählt werden sollte und sich zum anderen eine starke thermische Belastung der Elektromagneten ergibt. Jedoch ist der zur Verfügung stehende Bauraum für einen Stellantrieb, der beispielsweise ein Gaswechselventil einer Brennkraftmaschine antreibt, begrenzt.

Eine Möglichkeit, die thermischen Probleme bei einem solchen Stellantrieb zu lösen, wäre ein Anschluß an einen Kühlkreislauf, beispielsweise an den Kühlkreislauf einer Brennkraftmaschine. Dies würde jedoch untolerierbar großen Aufwand erfordern.

Darüber hinaus sind die oben erwähnten Stellantriebe relativ schwierig zu montieren, da sie aus vielen Einzelteilen aufgebaut sind.

Der Erfindung liegt somit die Aufgabe zugrunde, einen elektromagnetischen Stellantrieb anzugeben, der kompakt baut, in der Lage ist, hohe Kräfte aufzubringen und ohne Anschluß an einen Kühlkreislauf auskommt.

Diese Aufgabe wird durch die in Anspruch 1 definierte Erfindung gelöst.

Im erfindungsgemäßen Konzept werden mindestens zwei Einzelstellantriebe zu einem Mehrfachstellantrieb vereinigt. Ein solcher Mehrfachstellantrieb weist ein Gehäuse auf, durch das mindestens zwei Ankerschäfte laufen, auf denen je ein Anker befestigt ist, der zwischen zwei Elekromagneten liegt und von zwei Federn in einer Ruhelage gehalten wird.

Durch dieses Konzept kann der Mehrfachstellantrieb an der Unterseite, d.h. der Seite, die beispielsweise den Gaswechselventilen in einer Brennkraftmaschine zugewandt liegt, großflächig an einer gekühlten Fläche, beispielsweise dem Zylinderkopf einer Brennkraftmaschine, anliegen. Dabei ist die zur Verfügung stehende Fläche dieses gekühlten Teils optimal vom Mehrfachstellantrieb abgedeckt, da der normalerweise zwischen Einzelstellantrieben verbleibende Spalt entfällt. Durch die Zusammenfassung mehrerer Einzelstellantriebe in einem Gehäuse können die Flächen der Anker und ihrer Elektromagneten maximiert werden. Schließlich ist durch die großflächige Seitenwand des Mehrfachstellantriebe eine gute Wärmeanbindung der Oberseite des Stellantriebes an die am gekühlten Teil anliegende Unterseite gegeben.

Vorzugsweise liegen die Federn außerhalb des Gehäuses. Dann sind die Spulenkerne leichter zu befestigen.

Das Gehäuse übernimmt weiter die Längsführung der Anker entlang der Achse des Ankerschaftes, so daß eine beim Stand der Technik nötige separate Verdrehsicherung entfallen kann, da der Anker aufgrund der Längsführung nicht mehr der von den Federn verursachten Drehung folgen kann.

Der erfindungsgemäße Aufbau verringert weiter die Teile des Stellantriebes, wodurch die Montage erheblich vereinfacht wird. Vorzugsweise wird das Gehäuse zuerst einteilig gefertigt und dann an Sollbruchstellen gebrochen, so daß nach dem Zusammenfügen der Gehäuseteile, die von Bolzen, die durch mindestens eine Seitenwand laufen, zusammengehalten werden, eine optimale Passung erreicht ist.

Die Messung der Position der Anker jedes Stellantriebteiles erfolgt vorzugsweise durch kontaktlose Messung mittels magnetfeldsensitiver Meßaufnehmer, die am Gehäuse des Mehrfachstellantriebes befestigt sind, und zugeordneten Permanentmagneten, die jeweils bezüglich des Ankers fest angebracht sind. Jeder Permanentmagnet erzeugt ein magnetisches Streufeld. Der zugeordnete magnetfeldsensitive Meßaufnehmer, dessen Signal vorzugsweise nur von der Richtung des magnetischen Feldes abhängt, erfaßt die Stellung des Permanentmagneten und damit die Stellung des Ankers. Treibt der Mehrfachstellantrieb Gaswechselventile einer Brennkraftmaschine an, ist die Stellung des Ankers der des jeweiligen Gaswechselvenils zugeordnet.

Das erfindungsgemäße Prinzip ist auf ganze Stellantriebsleisten anwendbar, beispielsweise können alle Stellantriebe der Einlaß- oder der Auslaßseite einer Brennkraftmaschine in einer Stellantriebsleiste vereinigt werden. Um dann die Führung der Anker sicherzustellen, können dabei senkrechte Unterteilungswände im Gehäuse vorgesehen werden.

Bevorzugte Ausführungsformen der Erfindung sind in den Unteransprüchen gekennzeichnet.

Die Erfindung wird nachfolgend unter Bezugnahme auf die Zeichnung in einem Ausführungsbeispiel näher erläutert. Die Zeichnung zeigt:
- Fig. 1: eine Schnittdarstellung durch einen Mehrfachstellantrieb,
- Fig. 2: eine Explosionsdarstellung eines Gehäuseunterteils eines Mehrfachstellantriebes mit unterem Spulenkern und Laufbuchsen,

- Fig. 3: eine Explosionsdarstellung eines Gehäuseunterteils eines Mehrfachstellantriebes mit eingebautem Spulenkern sowie mit zwei unteren Wicklungen und
- Fig. 4: eine perspektivische Darstellung eines Mehrfachstellantriebes.

In Fig. 1 ist ein Schnitt durch einen elektromagnetischen Mehrfachstellantrieb dargestellt, der mindestens zwei Tellerventile antreibt, die Gaswechselventile einer Brennkraftmaschine sind. Beispielsweise treibt der Mehrfachstellantrieb zwei Einlaßventile eines Zylinders an. Der Schnitt der Fig. 1 zeigt jedoch nur eines dieser Ventile mit dem zugeordneten Stellantriebsteil.

Der elektromagnetische Mehrfachstellantrieb der Fig. 1 ist am Zylinderkopf 60 einer Brennkraftmaschine befestigt und treibt ein Gaswechselventil an. Dazu weist der Mehrfachstellantrieb in einem Gehäuse pro anzutreibendem Gaswechselventil einen plattenförmigen Anker 10 auf, der auf einem Ankerschaft 9 sitzt, welcher wiederum auf einem Ventilschaft 64 aufliegt. Der Ankerschaft 9 ragt dabei in eine Vertiefung 63 des Zylinderkopfes 60, in der das Gaswechselventil sitzt, das einen Ventilteller 62 mit Ventilsitz 61 hat.

Der Ventilteller 62 wird von einer Feder 68, die zwischen einer Unterlegscheibe 69, die in der Vertiefung 63 am Zylinderkopf 60 aufliegt, und einem am Ventilschaft 64 befestigten Ventilfederteller 67 eingespannt ist, nach oben auf eine Endstellung hin gedrückt, in der der Ventilsitz 61 das Gaswechselventil schließt.

Die Feder 68 wirkt dabei auch auf den Ankerschaft 9 und den Anker 10. Ihr entgegenwirkend ist zwischen einem am Ankerschaft befestigten Ankerfederteller 13 und einer am Gehäuse aufliegenden Unterlegscheibe 11 eine Feder 12 eingespannt, die den Ankerschaft 9 nach unten drückt.

Der Anker 10 befindet sich im Gehäuse, das aus einem unteren Gehäuseteil 3, einem oberen Gehäuseteil 1 und einem Gehäusemittelteil 2 aufgebaut ist, zwischen zwei Elektromagneten. Der untere Elektromagnet besteht aus einem unteren Spulenkern 6 und einer unteren Wicklung 8, der obere Elektromagnet aus einem oberen Spulenkern 5 und einer oberen Wicklung 7. Die Gehäuseteile sind miteinander verschraubt.

Die Wicklungen 7, 8 werden von geeigneten Treiberschaltungen bestromt, die von einer Steuerschaltung angesteuert werden (nicht dargestellt).

Die Stirnflächen der Spulenkerne sind Anschläge für den Anker 10 und definieren dessen Endstellungen. Die Federn 12, 68 halten den Anker 10 bei unbestromten Wicklungen 7, 8 in einer Ruhelage zwischen diesen Endstellungen, aus der er mittels der Elektromagneten auslenkbar ist.

Das dreiteilige Gehäuse ist aus Aluminiumdruckguß hergestellt. Die Gehäuseteile 1, 2, 3 werden von vier Stehbolzen 58 zusammengehalten, die von der Gehäuseoberseite 14 zur Gehäuseunterseite 15 laufen und am Zylinderkopf 60 verschraubt sind.

Durch das Gehäuse des elektromagnetischen Mehrfachstellantriebes laufen mehrere Ankerschäfte 9. Jeder wird in Laufbuchsen 4 geführt. Pro Ankerschaft 9 ist eine Laufbuchse 4 im Gehäuseoberteil 1, die andere im Gehäuseunterteil 3 befestigt.

In den Fign. 2 und 3 ist das untere Gehäuseteil 3 mit dem Spulenkern 6 sowie den Wicklungen 8 genauer dargestellt.

In Fig. 2 ist zu sehen, daß für den Mehrfachstellantrieb nur ein einziger unterer Spulenkern 6 für alle Elektromagneten der Unterseite vorgesehen ist. Dieser Spulenkern 6 weist geeignete Schlitze 19 zur Aufnahme der Wicklungen 8 auf sowie ein Loch 18 für jeden Ankerschaft 9. Ausgerichtet zu jedem Loch 18 liegt unterhalb des Spulenkern 6 eine Laufbuchse 4, die im unteren Gehäuseteil 3 befestigt ist und den entsprechenden Ankerschaft 9 führt. Die Schlitze 19 wirken mit entsprechenden Profilierungen der Innenwand des unteren Gehäuseteils 3 zusammen, so daß sich Aufnahmen für die Wicklungen 8 ergeben, wie in Fig. 3 gut zu sehen ist. Durch entsprechende Öffnungen ragen die Anschlüsse 20 der Wicklungen 8 nach außen, so daß sie kontaktiert und mit den Treiberschaltungen verbunden werden können. In den Ecken des unteren Gehäuseteils 3 sind Bohrungen 17 vorgesehen, durch die die Stehbolzen 58 laufen, die die Gehäuseteile miteinander sowie mit dem Zylinderkopf 60 der Brennkraftmaschine verbinden.

Durch den beschriebenen Aufbau wird zum einen erreicht, daß die Gehäuseunterseite 15 die zur Verfügung stehende Fläche am Zylinderkopf 60 der Brennkraftmaschine optimal ausnutzt. Dadurch kann eine separate Kühlung des Mehrfachstellantriebes entfallen, da eine große Fläche zum Wärmeübergang zwischen unterem Gehäuseteil 3 und dem gekühlten Zylinderkopf 60 gegeben ist.

Das obere Gehäuseteil 1 ist analog zu dem in den Fig. 2 und 3 aufgebauten unteren Gehäuseteil 3 aufgebaut. Zwischen diesen beiden Gehäuseteilen 1, 3 ist das Gehäusemittelteil 2 angeordnet, das Führungselemente 19a aufweist, die die Längsführung des Ankers 10 übernehmen (vgl. Fig. 1). Durch diese Längsführung entfällt eine separate Verdrehsicherung, da der Anker 10 nicht mehr der von den Federn 12, 68 verursachten Drehung folgt, die bei deren Kompression entsteht.

Über die Seitenwände des Gehäuses, beispielsweise über die Seitenwand 16 (vgl. Fig. 2), die aus einem gut wärmenden Material, in diesem Fall Aluminium, gefertigt sind, ist ein guter Wärmetransport vom oberen Gehäuseteil 1 zum im Kontakt mit dem Zylinderkopf 60 befindlichen unteren Gehäuseteil 2 möglich. Somit kann die in den oberen Elektromagneten entstehende Verlustwärme gut zur Gehäuseunterseite 15 transportiert werden, wo sie durch den Kontakt mit dem gekühlten Zylinderkopf 60 abgeführt wird.

Durch die Anordnung mehrerer Ankerschäfte 9 mit deren Ankern 10 und den zugeordneten Elektromagneten in einem Gehäuse können die Stehbolzen, mit denen die Gehäuseteile 1, 2 und 3 untereinander und diese am Zylinderkopf 60 befestigt werden, an den äußersten Rand des Gehäuses rücken, so daß die Anker 10 die zur Verfügung stehende Fläche optimal ausnützen. Die Gaswechselventile können so mit maximaler Kraft angetrieben werden.

Durch die Ankerführung mittels der Führungselemente 19a sind keine separaten Führungs-Seitenwangen an den Spulenkernen 5, 6 nötig, die die Polfläche und damit die vom Stellantrieb aufbringbare Kraft reduzieren würden. Zugleich fällt das Gehäuse stabiler aus, und die Spulenkerne 5, 6 sind besser zu verankern.

In einer alternativen Ausführungsform ist das Gehäuse zweiteilig ausgeführt. Dabei wird es zuerst einteilig gefertigt und eine Sollbruchstelle genutet. Dann wird das Gehäuse an dieser Sollbruchstelle in ein Ober- und ein Unterteil gebrochen. Anschließend werden die Laufbuchsen 4, die Spulenkerne 5,6 sowie die Wicklungen 7, 8 eingesetzt und die Ankerschäfte 9 mit den Ankern 10 eingeführt. Dann werden Ober- und Unterteil wieder zusammengefügt, wobei durch die Bruchfläche eine sehr hohe Maßhaltigkeit erreicht wird. Darüber hinaus ist der Wärmeübergang über diese Bruchfläche aufgrund deren großer Verzahnung besser als über normale Stoßflächen. Schließlich entfallen Bearbeitungsschritte an den Kontaktflächen, wodurch der Herstellungsaufwand für das Gehäuse sinkt.

Zur Messung der Hubstellung des Ankers 10 und des davon angetriebenen Ventiltellers 62 ist der Anker 9 durch die Laufbuchse 4 aus dem oberen Gehäuseteil 1 herausgeführt. Am Anker 9 ist außerhalb des Gehäuses ein Permanentmagnet 50 befestigt. Dabei ist es günstig, wenn der Ankerschaft 9 aus einem weitgehend nicht-magnetischen Material besteht.

Nahe des Permanentmagneten 50 ist auf der Gehäuseoberseite 14 mittels einer Halterung 52 und Schrauben 53 ein magnetfeldsensitiver Meßaufnehmer 51 befestigt. Dabei handelt es sich um einen Giant-MR-Meßaufnehmer. Als Meßaufnehmer 51 sind aber auch nach anderem Prinzip arbeitende Meßaufnehmer, bzw. eine Kombination von Meßaufnehmern möglich.

Der Meßaufnehmer 51 liefert sein Ausgangssignal über nicht näher dargestellte Leitungen an eine Auswerteelektronik. Sein Ausgangssignal ist nur von der Richtung der Feldlinien des vom Permanentmagneten 50 erzeugten magnetischen Feldes abhängig, dagegen nicht oder nur gering von der Feldstärke. Dadurch kann die Position des Permanentmagneten 50 und damit des Ankers 10 und somit des Ventiltellers 62 auch bei Toleranzen hinsichtlich des Abstandes zwischen Permanentmagnet 50 und Meßaufnehmer 51 bzw. hinsichtlich der Feldstärke des Permanentmagneten 50 sicher festgestellt werden.

Da eine Rotation des Ankerschaftes 9 durch die Ankerlängsführung der Führungselemente 19 ausgeschlossen ist, ist eine separate Verdrehsicherung nicht nötig. Sicherheitshalber kann jedoch ein ringförmiger Permanentmagnet 50 verwendet werden, der rotationssymmetrisch zur Achse des Ankerschaftes 9 liegt.

Natürlich ist es auch möglich, mehrere magnetfeldsensitive Meßaufnehmer 51 in einer Anordnung, z.B. einer Wheatstonebrücke oder in einer Differenzanordnung an einem Ankerschaft 9 vorzusehen, um die Stellung eines Permanentmagneten 50 zu bestimmen.

In einer Abwandlung des erfindungsgemäßen Konzeptes kann der Permanentmagnet 50 fest mit dem Meßaufnehmer 51 verbunden sein, und der Ventilschaft 9 bzw. ein an ihm befestigtes Bauteil aus weichmagnetischem bzw. ferromagnetischem Material sein. Dieses Material bewegt sich dann relativ zum Meßaufnehmer, der sich im Luftspalt zwischen dem bewegten Teil und dem Permanentmagneten 50 befindet.

Vorzugsweise werden alle magnetfeldsensitiven Meßaufnehmer 51 durch eine Schutzabdeckung 57 gegen magnetische und elektrische Störungen abgeschirmt (vgl. Fig. 4). Alle magnetfeldsensitiven Meßaufnehmer 51 des Mehrfachstellantriebes sind an eine gemeinsame Steckerleiste 56 angeschlossen, über die sie kontaktiert werden, um sie mit Energie zu versorgen und ihre Meßsignale auszulesen.

Anstelle der hier beschriebenen Doppelstellantriebe können auch mehr als zwei Gaswechselventile von einem einzigen Mehrfachstellantriebe betätigt werden. So ist es beispielsweise möglich, alle Ventile der Einlaßseite einer Brennkraftmaschine mit einer Stellantriebsleiste anzutreiben. Aus Stabilitätsgründen und um die Führung der Anker zu verbessern, kann man dann senkrechte Zwischenwände vorsehen, die zwischen den einzelnen Stellantriebsteilen oder Doppelstellantrieben gebildet sind.

## Patentansprüche

1. Elektromagnetischer Mehrfachstellantrieb, insbesondere für mindestens zwei Gaswechselventile einer Brennkraftmaschine, mit einem Gehäuse (1, 2, 3), durch das mindestens zwei Ankerschäfte (9) laufen auf denen je ein Anker (10) befestigt ist, wobei für jeden Anker zwei Elektromagnete mit jeweils einem Spulenkern (5, 6) und einer Wicklung (7, 8) vorgesehen sind, zwischen durch der jeweilige Anker liegt, und jeder Anker (10) von einer ersten und einer zweiten Feder (12, 68) gegensinnig in eine Ruhelage zwischen den Elektromagneten beaufschlagt wird, wobei jeweils die erste Feder (12) zwischen einem Teil (3) des Gehäuses und einem am Ankerschaft (9) befestigten Ankerfederteller (13) eingespannt ist.

2. Mehrfachstellantrieb nach Anspruch 1, **dadurch gekennzeichnet, daß** das Gehäuse (1, 2, 3) an Innenseiten Führungselemente (19) hat, die die Anker (10) langs der Achse der Ankerschäfte (9) führen.

3. Mehrfachstellantrieb nach einem der vorhergehenden Ansprüche, **dadurch gekennzeichnet, daß** das Gehäuse (1, 2, 3) an mindestens einer Seitenwand (16) so ausgebildet ist, daß eine gute Wärmeabfuhr von der Gehäuseoberseite (14) zur durch Kontakt mit einem gekühlten Teil (60) gekühlten Gehäuseunterseite (15) besteht.

4. Mehrfachstellantrieb nach einem der vorhergehenden Ansprüche, **dadurch gekennzeichnet, daß** jeder Ankerschaft (10) in Laufbuchsen (4) geführt ist, die in die Gehäuseober- bzw. -unterseite (14, 15) eingesetzt sind.

5. Mehrfachstellantrieb nach einem der vorhergehenden Ansprüche, **dadurch gekennzeichnet, daß** die ersten Federn (12) sich gehäuseseitig auf Unterlegscheiben (11) abstützen, die zur Einstellung der Federspannung in axialer Richtung verstellbar sind.

6. Mehrfachstellantrieb nach einem der vorhergehenden Ansprüche, **dadurch gekennzeichnet, daß** das Gehäuse zweiteilig ist und die beiden Gehäuseteile (1, 3) über Bolzen verbunden sind, die durch mindestens eine Seitenwand (16) des Gehäuses (1, 2, 3) laufen.

7. Mehrfachstellantrieb nach Anspruch 6, **dadurch gekennzeichnet**, daßdie Gehäuseteile (1, 3) durch Bruchtrennung eines einteiligen Gehäuses gefertigt sind, so daß die Bruchstelle die Passung der Gehäuseteile sicherstellt.

8. Mehrfachstellantrieb nach einem der vorhergehenden Ansprüche, **dadurch gekennzeichnet, daß** mehr als zwei Ankerschäfte (9) mit Anker (10) und dazugehörigen Elektromagneten vorgesehen sind und daß zwischen zwei Ankern und deren Elektromagneten das Gehäuse (1, 2, 3) eine Unterteilung hat

9. Mehrfachstellantrieb nach Anspruch 8, **dadurch gekennzeichnet, daß** die Unterteilung Führungselemente (19) aufweist, die mindestens einen Anker (10) längs der Achse des Ankerschaftes (9) führen.

10. Mehrfachstellantrieb nach einem der vorhergehenden Ansprüche, **dadurch gekennzeichnet, daß** mehrere Elektromagneten einen gemeinsamen Spulenkern (5, 6) haben.

11. Mehrfachstellantrieb für Gaswechselventile nach einem der vorhergehenden Ansprüche, **dadurch gekennzeichnet, daß** die zweiten Federn (68) jeweils zwischen einem am Ventilschaft (64) des angetriebenen Gaswechselventils befestigten Ventilfederteller (67) und einem Zylinderkopf (60), in dem die Gaswechselventile geführt werden, eingespannt sind.

12. Mehrfachstellantrieb nach einem der vorhergehenden Ansprüche, **gekennzeichnet durch** eine Meßeinrichtung (50, 51) pro Anker (10) mit einem bezüglich des Ankers (10) festgelegten Permanentmagneten (50) und einem bezüglich des Gehäuses (1, 2, 3) festgelegten magnetfeldsensitiven Meßaufnehmer (51).

13. Mehrfachstellantrieb nach Anspruch 12, **dadurch gekennzeichnet, daß** mindestens einer der Permanentmagneten (50) am zugehörigen Ankerschaft (9) befestigt ist.

14. Mehrfachstellantrieb nach einem der Ansprüche 1 mit 11, **gekennzeichnet durch** eine Meßeinrichtung (50, 51) pro Anker (10) mit einem bezüglich des Ankers (10) festgelegten Bauteil und einem im Gehäuse (1, 2, 3) festgelegten Permanentmagneten (50) sowie mindestens einen am Gehäuse (1, 2, 3) festgelegten magnetfeldsensitiven Meßaufnehmer (51), wobei sich der Meßaufnehmer (51) im Luftspalt zwischen dem Bauteil und dem Permanentmagneten (50) befindet.

15. Mehrfachstellantrieb nach Anspruch 14, **dadurch gekennzeichnet, daß** jedes Bauteil aus weichmagnetischem oder ferromagnetischem Material ist.

16. Mehrfachstellantrieb nach einem der Ansprüche 12 mit 15,
**dadurch gekennzeichnet, daß** das Ausgangssignal mindestens eines der Meßaufnehmer (51) im wesentlichen nur von der Richtung des magnetischen Feldes abhängt.

17. Mehrfachstellantrieb nach einem der Ansprüche 12 mit 16,
**dadurch gekennzeichnet, daß** mindestens einer der magnetfeldsensitiven Meßaufnehmer (51) einen oder mehrere der folgenden Sensoren aufweist: Anisotroper-MR-Sensor, Hallsensor, Feldplatte, magnetorestriktives Giant-MR-Schichtsystem.

18. Mehrfachstellantrieb nach einem der Ansprüche 12 mit 17,
**dadurch gekennzeichnet, daß** mindestens einer der Permanentmagneten (50) symmetrisch zur Achse des Ankerschaftes (9) ist.

19. Mehrfachstellantrieb nach einem der Ansprüche 12 mit 18,
**dadurch gekennzeichnet, daß** mindestens einer der magnetfeldsensitiven Meßaufnehmer (51) zumindest teilweise gegen elektrische und/oder magnetische Störfelder abgeschirmt ist.

20. Mehrfachstellantrieb nach Anspruch 19,
**dadurch gekennzeichnet, daß** die Elektromagneten sich in einem Gehäuse befinden, jeder Ankerschaft (9) aus dem Gehäuse ragt und die Permanentmagneten (50) sowie die Meßaufnehmer (51) sich außerhalb des Gehäuses befinden.

## Revendications

1. Entraînement électromagnétique multiple de réglage, en particulier pour au moins deux soupapes de changement des gaz d'un moteur à combustion interne, comportant un boîtier (1, 2, 3) traversé par au moins deux tiges (9) d'induit, sur chacune desquelles est fixé un induit (10), deux électroaimants étant prévus pour chaque induit avec chacun un noyau (5, 6) de bobinage et un bobinage (7, 8), entre lesquels se trouve l'induit associé, et chaque induit (10) étant maintenu dans une position de repos entre les électroaimants sous l'effet d'un premier et d'un deuxième ressorts (12, 68) en opposition, le premier ressort (12) étant chaque fois en tension entre une partie (3) du boîtier et une rondelle (13) de ressort d'induit fixée sur la tige (9) d'induit.

2. Entraînement électromagnétique multiple de réglage suivant la revendication 1, **caractérisé en ce que** le boîtier (1, 2, 3) présente, sur ses côtés intérieurs, des éléments de guidage (19), qui guident les induits (10) le long de l'axe des tiges (9) d'induit.

3. Entraînement électromagnétique multiple de réglage suivant l'une des revendications précédentes, **caractérisé en ce que** le boîtier (1, 2, 3) est conçu, sur au moins l'une de ses parois latérales (16), de telle façon qu'il se produise une bonne évacuation de la chaleur depuis la face supérieure (14) du boîtier vers la face inférieure (15) du boîtier, refroidie par son contact avec une pièce refroidie (60).

4. Entraînement électromagnétique multiple de réglage suivant l'une des revendications précédentes, **caractérisé en ce que** chaque tige d'induit (10) est guidée dans des douilles de guidage (4), qui sont placées dans les faces supérieure et inférieure (14, 15) du boîtier.

5. Entraînement électromagnétique multiple de réglage suivant l'une des revendications précédentes, **caractérisé en ce que** les premiers ressorts (12) s'appuient, du côté du boîtier, sur des rondelles d'appui (11), qui peuvent être déplacées dans la direction axiale pour le réglage de la tension des ressorts.

6. Entraînement électromagnétique multiple de réglage suivant l'une des revendications précédentes, **caractérisé en ce que** le boîtier est en deux parties et que les deux parties (1, 3) du boîtier sont reliées par des boulons qui traversent au moins une face latérale (16) du boîtier (1, 2, 3).

7. Entraînement électromagnétique multiple de réglage suivant la revendication 6, **caractérisé en ce que** les pièces (1, 3) du boîtier sont réalisées en séparant par cassure un boîtier constitué d'une seule pièce, de telle façon que l'endroit de la cassure assure l'ajustement des pièces du boîtier.

8. Entraînement électromagnétique multiple de réglage suivant l'une des revendications précédentes, **caractérisé en ce qu'**il est prévu plus de deux tiges (9) d'induit comportant des induits (10) et des électroaimants associés, et **en ce qu'**entre deux induits et leurs électroaimants, le boîtier (1, 2, 3) présente une séparation.

9. Entraînement électromagnétique multiple de réglage suivant la revendication 8, **caractérisé en ce que** la séparation présente des éléments de guidage (11) qui guident au moins un induit (10) le long de l'axe de la tige (9) d'induit.

10. Entraînement électromagnétique multiple de réglage suivant l'une des revendications précédentes, **caractérisé en ce que** plusieurs électroaimants ont un noyau de bobinage commun (5, 6).

11. Entraînement électromagnétique multiple de réglage pour soupape de changement de gaz suivant l'une des revendications précédentes, **caractérisé en ce que** les deuxièmes ressorts (68) sont chacun mis en tension entre une rondelle (67) de ressort de soupape fixée sur la tige de soupape (64) de la soupape de changement de gaz entraînée et une tête de cylindre (60), dans laquelle sont guidées les soupapes de changement de gaz.

12. Entraînement électromagnétique multiple de réglage suivant l'une des revendications précédentes, **caractérisé par** un dispositif de mesure (50, 51) pour chaque induit (10), comportant un aimant permanent (50) solidaire de l'induit (10) et un détecteur de mesure (51), sensible au champ magnétique, solidaire du boîtier (1, 2, 3).

13. Entraînement électromagnétique multiple de réglage suivant la revendication 12, **caractérisé en ce qu'**au moins l'un des aimants permanents (50) est fixé sur la tige d'induit (9) associée.

14. Entraînement électromagnétique multiple de réglage suivant l'une des revendications 1 à 11, **caractérisé par** un dispositif de mesure (50, 51) pour chaque induit (10), comportant un composant solidaire de l'induit (10) et un aimant permanent (50) fixé dans le boîtier (1, 2, 3), ainsi qu'au moins un détecteur de mesure (51) sensible au champ magnétique, fixé sur le boîtier (1, 2, 3), le détecteur de mesure (51) se trouvant dans l'interstice compris entre le composant et l'aimant permanent (51).

15. Entraînement électromagnétique multiple de réglage suivant la revendication 14, **caractérisé en ce que** chaque composant est en matériau magnétique doux ou ferromagnétique.

16. Entraînement électromagnétique multiple de réglage suivant l'une des revendications 12 à 15, **caractérisé en ce que** le signal de sortie d'au moins l'un des détecteurs de mesure (51) dépend essentiellement seulement de la direction du champ magnétique.

17. Entraînement électromagnétique multiple de réglage suivant l'une des revendications 12 à 16, **caractérisé en ce qu'**au moins l'un des détecteurs de mesure (51) sensibles aux champs magnétiques présente un ou plusieurs des détecteurs suivants: détecteur MR anisotrope, détecteur de Hall, plaque de champ, système de couches MR de Giant magnétorestrictif.

18. Entraînement électromagnétique multiple de réglage suivant l'une des revendications 12 à 17, **caractérisé en ce qu'**au moins l'un des aimants permanents (50) est symétrique par rapport à l'axe de la tige (9) d'induit.

19. Entraînement électromagnétique multiple de réglage suivant l'une des revendications 12 à 18, **caractérisé en ce qu'**au moins l'un des détecteurs de mesure (51) sensible au champ magnétique est protégé contre des champs perturbateurs électriques et/ou magnétiques.

20. Entraînement électromagnétique multiple de réglage suivant la revendication 19, **caractérisé en ce que** les électroaimants se trouvent dans un boîtier, **en ce que** chaque tige (9) d'induit dépasse du boîtier et **en ce que** les aimants permanents (50), ainsi que les détecteurs de mesure (51), se trouvent en dehors du boîtier.

## Claims

1. Electromagnetic multiple actuator, in particular for at least two gas flow valves of an internal combustion engine, with a housing (1, 2, 3) through which at least two armature shafts (9) pass, on each of which is secured an armature (10), whereby two electromagnets each having a coil core (5, 6) and a winding (7, 8) are provided for each armature, between which electromagnets the respective armature is located, and each armature (10) is acted upon in opposing directions by a first and a second spring (12, 68) to hold it in a neutral position between the electromagnets, whereby the first spring (12) in each case is mounted between a section (3) of the housing and an armature spring retainer disk (13) secured to the armature shaft (9).

2. Multiple actuator according to Claim 1, **characterised in that** the housing (1, 2, 3) has guide elements (19) on its inner sides, which guide the armatures (10) longitudinally on the axis of the armature shafts (9).

3. Multiple actuator according to one of the preceding claims, **characterised in that** the housing (1, 2, 3) is designed in such a way on at least one side wall (16) that good heat dissipation is achieved from the upper side of the housing (14) to the lower side of the housing (15) cooled by means of contact with a cooled part (60).

4. Multiple actuator according to one of the preceding claims, **characterised in that** each armature shaft (10) is guided in bushes (4) which are inserted into the upper and lower sides (14, 15) respectively of the housing.

5. Multiple actuator according to one of the preceding claims, **characterised in that** the first springs (12) are supported with respect to the housing on washers (11) which can be adjusted in the axial direction for setting the spring tension.

6. Multiple actuator according to one of the preceding claims, **characterised in that** the housing is in two parts and the two parts of the housing (1, 3) are joined together by way of bolts which pass through at least one side wall (16) of the housing (1, 2, 3).

7. Multiple actuator according to Claim 6, **characterised in that** the housing parts (1, 3) are manufactured by means of rupture separation of a single-part housing in order that the rupture point ensures that the housing parts fit.

8. Multiple actuator according to one of the preceding claims, **characterised in that** more than two armature shafts (9) are provided with an armature (10) and associated electromagnets, and that the housing (1, 2, 3) has a subdivision between two armatures and their electromagnets.

9. Multiple actuator according to Claim 8, **characterised in that** the subdivision has guide elements (19) which guide at least one armature (10) longitudinally on the axis of the armature shaft (9).

10. Multiple actuator according to one of the preceding claims, **characterised in that** a plurality of electromagnets has a common coil core (5, 6).

11. Multiple actuator for gas flow valves according to one of the preceding claims, **characterised in that** the second springs (68) are each mounted between a valve spring retainer disk (67) secured to the valve shaft (64) of the actuated gas flow valve and a cylinder head (60) in which the gas flow valves are guided.

12. Multiple actuator according to one of the preceding claims, **characterised by** a measuring device (50, 51) for each armature (10) with a permanent magnet (50) defined with respect to the armature (10) and a magnetic field sensitive sensor (51) defined with respect to the housing (1, 2, 3).

13. Multiple actuator according to Claim 12, **characterised in that** at least one of the permanent magnets (50) is secured to the associated armature shaft (9).

14. Multiple actuator according to one of Claims 1 to 11, **characterised by** a measuring device (50, 51) for each armature (10) with a construction component defined with respect to the armature (10) and a permanent magnet (50) defined in the housing (1, 2, 3) as well as at least one magnetic field sensitive sensor (51) defined with respect to the housing (1, 2, 3), whereby the sensor (51) is situated in the air gap between the construction component and the permanent magnet (50).

15. Multiple actuator according to Claim 14, **characterised in that** each construction component is made of magnetically soft or ferromagnetic material.

16. Multiple actuator according to one of Claims 12 to 15, **characterised in that** the output signal from at least one of the sensors (51) essentially depends only on the direction of the magnetic field.

17. Multiple actuator according to one of Claims 12 to 16, **characterised in that** at least one of the magnetic field sensitive sensors (51) has one or more of the following sensors: anisotropic MR sensor, Hall effect sensor, magnetoresistor, magnetorestrictive giant MR layer system.

18. Multiple actuator according to one of Claims 12 to 17, **characterised in that** at least one of the permanent magnets (50) is symmetrical with respect to the axis of the armature shaft (9).

19. Multiple actuator according to one of Claims 12 to 18, **characterised in that** at least one of the magnetic field sensitive sensors (51) is at least partially screened against electrical and/or magnetic interference fields.

20. Multiple actuator according to Claim 19, **characterised in that** the electromagnets are located in a housing, each armature shaft (9) projects out of the housing, and the permanent magnets (50) and the sensors (51) are located outside the housing.
